# EUROPÄISCHE PATENTANMELDUNG

(11) **EP 0 951 852 A1**
(43) Veröffentlichungstag der Anmeldung: **27.10.1999**
(21) Anmeldenummer: 98121149.3
(22) Anmeldetag: 11.11.1998
(51) Int. Cl.: A47G 19/22

(54) **Beleuchtetes Trinkglas**

(30) Priorität: 24.04.1998 IT AV980003
(71) Anmelder: Quagliariello, Pierino, 83050 Vallesaccarda (AV) (IT); Addesa, Pino, 83050 Vallesaccarda (AV) (IT)
(72) Erfinder: Quagliariello, Pierino, 83050 Vallesaccarda (AV) (IT); Addesa, Pino, 83050 Vallesaccarda (AV) (IT)

(57) **Zusammenfassung**

Der Gebrauchsgegenstand mit der Bezeichnung "das leuchtende Glas" ist gekennzeichnet durch eine elektrische Anlage mit einem batteriegetriebenem Licht (1), das, im Inneren einer eigens geschaffenen Aushöhlung des Glasbodens plaziert, die Beleuchtung des Bodens und der Wände des Glases ermöglicht. Die Batterie (3), die das Gerät treibt, kann aufladbar oder ersetzbar sein. Das Modell mit aufladbarer Batterie (3) hat einen besonderen Boden (4) mit elektrischen Kontakten, die mit einem speziellen Greifer an der Batterieaufladung eingebracht, aufgeladen und in der Position gehalten werden kann. Das leuchtende Glas kann wie ein normales Glas benutzt werden und sowohl per Hand als auch in der Spülmaschine gewaschen werden, doch was das Besondere ausmacht, ist das es leuchten und somit eine angenehme Athmosphäre auf unseren Tischen oder in allen Orten, wo es aufgestellt wird schaffen kann. Diese Modell ist schließlich sowohl für den alltäglichen Gebrauch zuhause als auch vor allem für öffentliche Lokale wie, Cafés, Kneipen, Diskotheken, Nachtlokale u.s.w. gedacht, um immer mehr Kundschaft anzuziehen.

## Beschreibung

Beschreibung des Gebrauchsgegenstands mit der Bezeichnung "das leuchtende Glas". Auf den Namen von Pierino Quagliariello, geboren in Vallesaccarda (Avellino, Italien) am 3. Juli 1962 und wohnhaft in Via S. Mancini n. 144, 83050 Vallesaccarda (Avellino, Italien) und Pino Addesa, geboren in Hamburg (Deutschland) am 17. Mai 1972 und wohnhaft in Via Cocaro n. 178, 83050 Vallesaccarda (Avellino, Italien), vorgelegt am 11.11.98 mit der Nummer: 98121149.3

Das besagte Modell betrifft ein leuchtendes Glas jeglicher Form und Größe und aus jeglichem Material, das durch eine elektrische Anlage mit einem ein- oder mehrfarbigen batteriegetriebenen Licht, das im Inneren in einem eigens dafür geschaffenem Raum des Glasbodens plaziert wird und die Beleuchtung des Bodens und der Wände des Glases ermöglicht, ohne dessen Ästetik oder Brauchbarkeit zu beeinträchtigen. Das Licht geht automatisch an wenn man das Glas mit dem Rand nach oben umdreht, anderenfalls bleibt es ausgeschaltet. Die Anlage wird durch eine auflabbare oder ersetzbare Batterie getrieben. Das Modell mit aufladbarer Batterie verfügt über ein Aufladegerät, das mit einem speziellen Griff auf den Glasboden aufgesetzt werden kann, wenn er nach oben gedreht ist, so daß die Anfladung erfolgen und das Glas gehalten werden kann. Das neue Modell kann wie ein normales Glas benutzt und sowohl per Hand als auch in der Spülmaschine gewaschen werden.

Etwas Besonderes ist auch das Griffsystem für die Batterieaufladung, wodurch das Glas durch leichtem Drücken ein- und ausgeklemmt werden kann, dank einer fixen halbmondförmigen Einfassung und einer herausnehmbaren Einfassung auf der entgegengesetzten Seite, die nach hinten geschoben werden kann, in dem man mit dem Glas dagegen drückt und die dank einer Feder in die Ausgangsposition zurückgeht. Am Rande der mobilen Einfassung wurde eine nach innen gehende Stufe angebracht, die das Glas festhält, wenn es zum aufladen eingeklemmt wird.

Die Abbildung 1 der Zeichung einen Längsschnitt des leuchtenden Glases mit aufladbarer Batterie zeigt; in bezug auf die Abbindung 1 der Zeichung: (1) ist das Licht, (2) der Schalter, (3) die aufladbare Batterie, (4) die Verschlußkappe mit (6) einem Loch in der Mitte, in das ein Metallelement eingebracht ist, wodurch elektrische Kontakte geschaffen werden (5) die Gleichrichterröhre 87) der Metallring, Außen am verschluß angebracht mit (7a) elektrischem Kontakt verbunden durch das Loch mit dem Innenraum, (8) Innenraum im Glasboden.

Die Abbildung 2 der Zeichnung zeigt einen Längsschnitt des leuchtenden Glases mit ersetzbarer Batterie und mit bezug auf die Abbildung 2 der Zeichnung: (1) ist das Licht, (2) der Schalter, (3) die ersetzbare Batterie, (4) die Drehverschlußkappe mit (5) flexibler Drucklasche für die Batterie, (6) Batterieraum in der Oberwand mit elektrischem Kontakt, der dem Positivpol der Batterie entspricht und in der Seitenwand (7) eine flexible Lasche mit negativem elektrischem Kontakt (8) der Raum im Glasboden.

Die Abbildung 3 der Zeichnung zeigt eine Vordersicht des Griffes für das Einbringen des Glasboden für die Aufladung und die Haltung, mit besonderem Bezuf auf die Abbindung 3 der Zeichung: (1) der Boden mit fixer Einfassung (1a), (2) die Aushöhlung des Glasbodens mit dem elektrischem Kontakt (5) und (6) für die Aufladung (3) die bewegliche Einfassung, die die Einbringung des Glases durch leichtem Druck ermöglicht (4) die Feder, die die Vor- und Rückbewegung der Einfassung ermöglicht (7) die Stufe am Ende der beweglichen Einfassung, die als Haltung für das leuchtende Glas gilt.

## Patentansprüche

1. Leuchtendes Glas jeglicher Form und Größe und aus jeglichem Material, gekennzeichnet durch ein Licht aus verschiedenen Farben und Farbkombinationen und mit elektrischem Betrieb, das dessen Wände und Boden beleuchten.

2. Leuchtendes Glas wie 1), gekennzeichnet in Abbildung 1 der Zeichnung mit der Möglichkeit, die Batterie aufzuladen.

3. Leuchtendes Glas wie zuvor, gekennzeichnet wie in der Abbildung 1 der Zeichnung durch einen Verschluß mit elektrischer Verbindung, um Aufladung der Batterie zu ermöglichen.

4. Leuchtendes Glas 1),gekennzeichnet wie in Abbildung 2 der Zeichnung durch die Möglichkeit, die Batterie zu ersetzen.

5. Leuchtendes Glas wie vorher, gekennzeichnet dadurch, daß das Ein- und Ausschalten des Lichts, also die Beleuchtung, automatisch erfolgt.

6. Einfassungssystem der Batterieaufladung im Glasboden, gekennzeichnet wie 3) der Zeichnung durch eine feste und eine bewegliche Einfassung mit Federn, die es ermöglichen durch leichten Druck das Glas zum Aufladen festzuklemmen und in Position zu halten.
